# EUROPÄISCHE PATENTSCHRIFT

(11) **EP 1 353 257 B1**
(45) Veröffentlichungstag und Bekanntmachung des Hinweises auf die Patenterteilung: **12.09.2007**
(21) Anmeldenummer: 03008160.8
(22) Anmeldetag: 08.04.2003
(51) Int. Cl.: G05G 9/047, G05G 1/10

(54) **Steuergriff mit Betätigungseinheiten**
Joystick comprising actuators
Manche à balai avec actionneurs

(30) Priorität: 12.04.2002 DE 10217039
(43) Veröffentlichungstag der Anmeldung: 15.10.2003
(73) Patentinhaber: Fernsteuergeräte Kurt Oelsch GmbH, 12347 Berlin (DE)
(72) Erfinder: Schulz, Klaus-Dieter, 12349 Berlin (DE)
(74) Vertreter: Weisse, Renate

(56) Entgegenhaltungen:
- DE-A- 19 642 994
- DE-U- 29 509 029
- DE-U- 29 518 604

## Beschreibung

### Technisches Gebiet

Die Erfindung betrifft einen Steuergriff, insbesondere zur Verwendung mit einer Steuergriffanordnung, welche mit einer elektrisch oder druckmittelbetriebenen Steuergeberanordnung zusammenwirkt. Solche Steuergriffe mit Steuergriffanordnungen und Steuergeberanordnungen werden beispielweise zum Steuern von großen Maschinen, z.B. einem Kran oder Bagger eingesetzt.

### Zugrundeliegender Stand der Technik

Eine Steuergriffanordnung, mit welcher der erfindungsgemäße Steuergriff verwendet werden kann, ist beispielsweise in DE 42 27 353 C2 beschrieben. Dort ist ein allseitig schwenkbarer Steuergriff an einem Glockenkörper angebracht. Durch Verschwenken des Glockenkörpers werden um den Steuergriff herum angeordnete Stößel von Steuergebern betätigt.

Durch die DE 295 09 029 U1 ist ein allseitig schwenkbarer Steuergriff bekannt, welcher beispielsweise mit der in DE 42 27 353 C2 beschriebene Steuergriffanordnung verwendet werden kann. Der Steuergriff hat einen unteren Bereich, welcher mit der Steuergriffanordnung verbunden ist, und einen oberen Bereich, welcher zum Anfassen durch die Bedienungsperson bestimmt ist. Der obere Bereich des Steuergriffs enthält mehrere Tasten, durch welche Funktionsschalter betätigbar sind. Diese Funktionsschalter sind nicht zum Steuern der Bewegung der Maschine vorgesehen, sondern dienen beispielsweise zum Auslösen eines Hupsignals.

In dem Firmenprospekt "Elektronischer X/Y-Handsteuergeber ST 2000" der Anmelderin ist ein Handsteuergeber mit Steuergriff für hydraulisch betriebene Stelleinrichtungen z.B. in Baufahrzeugen, Kran- und Baggeranlagen beschrieben, welcher entsprechend der Hebelauslenkung eine richtungsabhängige Steuer-und Schaltersignalgabe ermöglicht. Weitere Steuerbefehle lassen sich über im Steuergriff eingebauten Schaltelemente einleiten. Dabei ist der Steuergriffkopf mit sieben Schaltelementen zur Aufschaltung von Zusatzfunktionen ausgerüstet. Es werden verschiedene werkseitig festgelegten Bestückungen des Steuergriffkopfes angeboten, beispielsweise eine Bestückung mit sechs Tastern, eine Bestückung mit zwei Tastern und einem Wippschalter oder eine Bestückung mit zwei Wippschaltern und zwei Drucktastern. Die Schaltelemente sind mit dem Steuergriff fest verbunden und sind nicht zum Auswechseln vorgesehen.

Nachteilig bei den bekannten Steuergriffen ist, daß die Betätigungselemente in Form von Schaltern oder Tastern nicht austauschbar mit dem Steuergriffgehäuse verbunden sind. Wenn ein Betätigungselement defekt ist, muß der gesamte Steuergriff ausgetauscht werden. Weiterhin lassen die bekannten Steuergriffe kein bedarfgerechtes Umrüsten des Steuergriffs mit anderen Betätigungselemente zu. Ein weiterer Nachteil besteht darin, daß die Steuergriffe mit einer festgelegten Konfiguration der Betätigungselemente versehen sind. Individuelle Kundenwünsche bzgl. der Anzahl, der Funktion, der Position und/oder der Orientierung der Betätigungselemente lassen sich nur mit großem Aufwand realisieren.

Die DE 295 09 029 U1 zeigt einen Steuergriff mit Totmannschalter. Bei diesem Steuergriff sind als Betätigungselemente eine Mehrzahl von übereinstimmenden Mikroschaltern vorgesehen. Vier von diesen Mikroschaltern sind gegeneinander jeweils um 90° winkelversetzt und wirken in Verbindung mit einem Betätigungsring als Totmannschalter. Von den anderen Mikroschaltern werden wahlweise verschiedene Funktionen angesteuert. Dabei sind alle Mikroschalter übereinstimmend aufgebaut. Es können auch andere Mikroschalter verwendet werden, die insbesondere kleiner sein können.

### Offenbarung der Erfindung

Der Erfindung liegt die Aufgabe zugrunde, die Flexibilität der Betätigungselemente bei einem Steuergriff der eingangs genannten Art zu erhöhen. Dabei kann sich die Flexibilität sowohl auf die Anzahl, die Funktion, die Position und/oder die Orientierung der Betätigungselemente beziehen.

Erfindungsgemäß wird diese Aufgabe durch die Merkmale des Anspruchs 1 sowie durch die Merkmale des Anspruchs 11 gelöst.

Der erfindungsgemäße Steuergriff weist ein Steuergriffgehäuse und einen zugehörigen Satz von mehreren Betätigungseinheiten auf, wobei zumindest zwei der Betätigungseinheiten *unterschiedlich aufgebaut sind und funktionieren.* (Der Satz von Betätigungseinheiten kann jedoch zusätzlich auch in allen Aspekten übereinstimmende Betätigungseinheiten enthalten, also insbesondere Betätigungseinheiten mit gleicher Funktion.) Dabei haben alle Betätigungseinheiten eines Satzes identisch ausgebildete Betätigungseinheitsgehäuse und identisch ausgebildete Befestigungsmittel zum lösbaren Verbinden der Betätigungseinheiten mit dem Steuergriffgehäuse Dadurch kann, je nach Wunsch, eine bestimmte Auswaht von bestimmten Betätigungseinheiten mit einem und demselben Steuergriffgehäuse kombiniert werden, ohne einen vollständig neuen Steuergriffs herstellen zu müssen. Die Betätigungseinheiten sind also in dem Sinne kompatibel, daß sie beliebig gegeneinander austauschbar sind. Dies bietet eine große Flexibilität der Funktion der Betätigungseinheiten bei einem und demselben Steuergriff.

Dabei kann das Steuergriffgehäuse vorgefertigte, formgleiche Ausnehmungen (in Form von Öffnungen) zur Aufnahme der Betätigungseinheitsgehäuse an festgelegten Stellen aufweisen. In diesem Fall kann jede beliebige, zu dem Satz gehörige Betätigungseinheit in eine beliebige dieser Ausnehmungen eingesetzt werden. Bei entsprechender Anzahl, Position und Orientierung solcher Ausnehmungen bietet dies eine große Flexibilität sowohl bzgl. der Anzahl als auch bzgl. der Funktion, der Position und der Orientierung der eingesetzten Betätigungseinheiten. Durch Betätigungseinheiten nicht belegte Ausnehmungen können dabei durch Blendenelemente abgedeckt werden.

Dabei kann die identische Form der Ausnehmungen beliebig sein. Es kann sowohl eine asymmetrische als auch eine symmetrische Form gewählt werden, wobei die Form der identisch ausgebildeten Betätigungseinheitsgehäuse vorzugsweise an die Form der Ausnehmungen angepaßt wird.

Als Befestigungsmittel zum lösbaren Verbinden der Betätigungseinheiten mit dem Steuergriff werden bekannte lösbaren Befestigungsmittel verwendet. In einer bevorzugten Ausführung enthalten die Befestigungsmittel an dem Betätigungseinheitsgehäuse angebrachte Rastelemente, beispielsweise Rastnasen, durch welche die Betätigungseinheiten einrastbar in den Ausnehmungen gehalten werden.

Die Wahl der Funktion der einzelnen Betätigungseinheiten kann beliebig erfolgen. Solche Funktionen können sowohl Schalt- als auch Steuerfunktionen sein. Solche in Steuergriffen integrierte Funktionen sind an sich bekannt und werden hier nicht im einzelnen beschrieben. Zu diesem Zweck können die Betätigungseinheiten an sich bekannte Betätigungselemente, wie beispielsweise Drucktaster, Wipptaster, Wippschalter, Sensortasten oder Drehschalter enthalten. Diese Betätigungselemente sind dann mit entsprechenden, an sich bekannten Signalgebern, wie beispielsweise Schaltern, Potentiometern, kapazitiven Gebern oder Drehmeldern verbunden.

Es ist aber auch möglich, mit einer und derselben Betätigungseinheit sowohl eine Schaltfunktion als auch eine Steuerfunktion zu realisieren.

Um die Flexibilität des Steuergriffs bzgl. der Anzahl, der Position und/oder der Orientierung der Betätigungseinheiten noch weiter zu erhöhen, kann das Steuergriffgehäuse zunächst ohne Ausnehmungen zur Aufnahme der Betätigungseinheitsgehäuse beispielsweise durch Spritzgießen fertiggestellt werden. Es ist dann möglich, die Position und .Orientierung der Ausnehmungen erst in Abhängigkeit von dem Kundenwunsch zu bestimmen. In dieser Art kann individuell gefertigte Steuergriffe sehr schnell und mit wenig Aufwand hergestellt werden. Die Ausnehmungen können dann beispielsweise CNC-gesteuert durch Ausfräsen hergestellt werden. Dies erlaubt das Herstellen von kleinen individuellen Fertigungsserien ohne großen Aufwand.

Ausgestaltungen der Erfindung sind Gegenstand der Unteransprüche.

Ausführungsbeispiele der Erfindung sind nachstehend unter Bezugnahme auf die zugehörigen Zeichnungen näher erläutert.

### Kurze Beschreibung der Zeichnung

Die einzige Figur ist eine perspektivische Darstellung und zeigt ein Ausführungsbeispiel eines Steuergriffs mit einem Satz von Betätigungseinheiten.

### Bevorzugte Ausführung der Erfindung

In der Figur ist ein Steuergriff mit einem Steuergriffgehäuse 10 dargestellt. Über eine Schraube 12 wird der Steuergriff mit einem (nicht gezeigten) Steuergeberanordnung verbunden. Einen Faltenbalg 14 dient zur Abdichtung des Steuergriffs gegenüber dem Gehäuse der Steuergeberanordnung. Die allgemeine Form und Funktionsweise des Steuergriffs entspricht der allgemeinen Form und Funktion des in dem Firmenprospekt "Elektronischer X/Y-Handsteuergeber ST 2000" der Anmelderin beschriebenen Steuergriffs.

Der in der Figur gezeigte Steuergriff weist einen Satz von mehreren Betätigungseinheiten auf, von denen 11 Betätigungseinheiten 16, 18, 20, 22, 24, 26, 28, 30, 32, 34, und 36 in der Figur gezeigt sind. In der Darstellung der Figur sind die Betätigungseinheiten 16, 18, 20, 22 und 24 in dem Steuergriffgehäuse 10 eingebaut.

Alle Betätigungseinheiten 16, 18, 20, 22, 24, 26, 28, 30, 32, 34, und 36 weisen jeweils ein identisch ausgebildetes Betätigungseinheitsgehäuse auf, welches anhand des Betätigungseinheitsgehäuses 38 der Betätigungseinheit 36 beschrieben werden soll. Das Betätigungseinheitsgehäuse 38 hat eine rechteckige Grundform. An den Seiten sind Rastelemente in Form von symmetrisch angeordneten Rastnasen vorgesehen, von welchen lediglich drei Rastnasen 40, 42 und 44 in der Figur sichtbar sind.

An der Frontseite der Betätigungseinheitsgehäuse befindet sich Betätigungselemente in Form von Drucktastern, Wipptastern, Wippschaltern, Sensortasten oder Drehschaltern, welche mit weiteren, in dem Betätigungseinheitsgehäuse vorgesehenen Betätigungselementen z.B. in Form von Potentiometern oder kapazitiven Gebern verbunden sein können. In dem dargestellten Ausführungsbeispiel sind beispielhaft die Betätigungseinheiten 18, 20, 22, 28, 32 und 34 mit jeweils zwei Drucktastern und die Betätigungseinheiten 16, 24, 26 und 38 mit jeweils einem Wippschalter ausgerüstet. An der Rückseite der Betätigungseinheitsgehäuse befindet sich jeweils eine Kontaktplatine, von welchen lediglich die Kontaktplatine 46 der Betätigungseinheit 30 sichtbar ist. Über die Kontaktplatinen können die Betätigungseinheiten mit der Steueranordnung einer Maschine verbunden sein. Dies kann z.B. über Stecker erfolgen.

In dem dargestellten Ausführungsbeispiel weist das Steuergriffgehäuse 10 fünf vorgefertigte, formgleiche, rechteckige Ausnehmungen zur Aufnahme der Betätigungseinheitsgehäuse auf. Diese Ausnehmungen befinden sich an den Stellen der Betätigungseinheiten 16, 18, 20, 22 und 24 und sind in der Figur nicht sichtbar, da sie von den eingesetzten Betätigungseinheiten 16, 18, 20, 22 und 24 verdeckt werden.

Zu dem dargestellten Steuergriff gehören weiterhin (nicht gezeigte) Blendenelemente. Die Form dieser Blendenelemente stimmen mit der Form der Betätigungseinheitsgehäuse überein. Die Blendenelemente weisen jedoch keine Betätigungselemente auf, sondern sind an der Frontseite geschlossen.

Bei dem in der Figur dargestellten Ausführungsbeispiel ist das Steuergriffgehäuse 10 durch Spritzgießen gefertigt, wobei die Ausnehmungen zur Aufnahme der Betätigungseinheitsgehäuse bei der Spritzgieß-Fertigung an festgelegten Stellen vorgesehen sind. Bei einem zweiten (nicht dargestellten) Ausführungsbeispiel wird das Steuergriffgehäuse zunächst ohne Ausnehmungen durch Spritzgießen hergestellt. Erst nachträglich, z.B. in Übereinstimmung mit individuellen Kundenwünschen, werden dann identisch ausgebildete Ausnehmungen an bestimmten Positionen und in bestimmten Orientierungen an dem Steuergriff angebracht. Dies erfolgt dann durch CNC-gesteuertes Ausfräsen.

## Patentansprüche

1. Steuergriff, enthaltend
(a) ein Steuergriffgehäuse (10),
(b) einen Satz von mehreren Betätigungseinheiten (16, 18, 20, 22, 24, 26, 28, 30, 32, 34, 36), welche mittels Befestigungsmittel (40, 42, 44) an dem Steuergriffgehäuse (10) anbringbar sind, wobei
(c) zumindest zwei der Betätigungseinheiten (16, 18, 20, 22, 24, 26, 28, 30, 32, 34, 36) *unterschiedlich aufgebaut sind und funktionieren*,
**dadurch gekennzeichnet, daß**
(d) alle Betätigungseinheiten (16, 18, 20, 22, 24, 26, 28, 30, 32, 34, 36) identisch ausgebildete Betätigungseinheitsgehäuse (38) und identisch ausgebildete Befestigungsmittel (40, 42, 44) zum lösbaren Verbinden der Betätigungseinheiten (16, 18, 20, 22, 24, 26, 28, 30, 32, 34, 36) mit dem Steuergriffgehäuse (10) aufweisen.

2. Steuergriff nach Anspruch 1, **dadurch gekennzeichnet, daß** das Steuergriffgehäuse (10) vorgefertigte, formgleiche Ausnehmungen zur Aufnahme der Betätigungseinheitsgehäuse (38) an festgelegten Stellen aufweisen.

3. Steuergriff nach Anspruch 2, **dadurch gekennzeichnet, daß** die Ausnehmungen rechteckig sind.

4. Steuergriff nach Anspruch 2 oder 3, **gekennzeichnet durch** Blendenelemente, **durch** welche von Betätigungseinheiten freie Ausnehmungen des Steuergriffgehäuses (10) abdeckbar sind.

5. Steuergriff nach einem der Ansprüche 1-4, **dadurch gekennzeichnet, daß** die Befestigungsmittel an dem Betätigungseinheitsgehäuse (38) angebrachte Rastelemente (40, 42, 44) enthalten.

6. Steuergriff nach einem der Ansprüche 1-5, **dadurch gekennzeichnet, daß** die Betätigungseinheiten (16, 18, 20, 22, 24, 26, 28, 30, 32, 34, 36) Schalt- und/oder Steuerfunktionen aufweisen.

7. Steuergriff nach Anspruch 6, **dadurch gekennzeichnet, daß** die Betätigungseinheiten (16, 18, 20, 22, 24, 26, 28, 30, 32, 34, 36) Betätigungselemente beispielsweise in Form von Drucktastern, Wipptastern, Wippschaltern, Sensortasten, Drehschaltern, Potentiometern und/oder kapazitiven Gebern aufweisen.

8. Steuergriff nach Anspruch 6 oder 7, **dadurch gekennzeichnet, daß** ein oder mehrere der Betätigungseinheiten (16, 18, 20, 22, 24, 26, 28, 30, 32, 34, 36) sowohl eine Schaltfunktion als auch eine Steuerfunktion aufweisen.

9. Steuergriff nach einem der Ansprüche 1-8 zur Verwendung mit einer Steuergriffanordnung, welche mit einer elektrisch oder druckmittelbetriebenen Steuergeberanordnung zusammenwirkt.

10. Steuergriff nach Anspruch 9, **dadurch gekennzeichnet, daß** der Steuergriff allseitig schwenkbar an der Steuergeberanordnung angeordnet ist.

11. Verfahren zur Herstellung eines Steuergriffs nach einem der Ansprüche 1-10 mit den Verfahrensschritten:
(a) Fertigstellen eines Steuergriffgehäuses ohne Ausnehmungen zur Aufnahme der Betätigungseinheitsgehäuse,
(b) Fertigstellen eines Satzes von mehreren Betätigungseinheiten, welche mittels Befestigungsmittel an dem Steuergriffgehäuse anbringbar sind, wobei alle Betätigungseinheiten identisch ausgebildete Betätigungseinheitsgehäuse und identisch ausgebildete Befestigungsmittel aufweisen,
(c) nachträgliches Anbringen von identisch ausgebildeten Ausnehmungen an bestimmten Positionen und in bestimmten Orientierungen an dem Steuergriff.

12. Verfahren nach Anspruch 11, **dadurch gekennzeichnet, daß** das Steuergriffgehäuse durch Spritzgießen hergestellt wird.

13. Verfahren nach Anspruch 11 oder 12, **dadurch gekennzeichnet, daß** die nachträglich angebrachte Ausnehmungen durch Ausfräsen hergestellt werden.

## Claims

1. Control grip, comprising
(a) a control grip housing (10),
(b) a set of several operating units (16, 18, 20, 22, 24, 26, 28, 30, 32, 34, 36), adapted to be attached to the control grip housing (10) by means of fastening means (40, 42, 44), wherein
(c) at least two of the operating units (16, 18, 20, 22, 24, 26, 28, 30, 32, 34, 36) are differently constructed and operated,
**characterized in that**
(d) all operating units (16, 18, 20, 22, 24, 26, 28, 30, 32, 34, 36) have identical operating unit housings (38) and identical fastening means (40, 42, 44) for detachable connecting the operating units (16, 18, 20, 22, 24, 26, 28, 30, 32, 34, 36) to the control grip housing (10).

2. Control grip according to claim 1, **characterized in that** the control grip housing (10) has prefabricated recesses of identical shape to receive the operating unit housings (38) at fixed positions.

3. Control grip according to claim 2, **characterized in that** the recesses are rectangular.

4. Control grip according to claim 2 or 3, **characterized by** blind elements for covering the recesses of the control grip housing (10) that are free of operating units.

5. Control grip according to any one of the claims 1-4, **characterized in that** the fastening means include snap elements (40, 42, 44) attached to the operating unit housing (38).

6. Control grip according to any one of claims 1-5, **characterized in that** the operating units (16, 18, 20, 22, 24, 26, 28, 30, 32, 34, 36) are provided with switching and/or control functions.

7. Control grip according to claim 6, **characterized in that** the operating units (16, 18, 20, 22, 24, 26, 28, 30, 32, 34, 36) are provided with operating elements, for example in the form of push buttons, rocker buttons, rocker switches, sensor buttons, torque switches, potentiometers and/or capacitive encoders.

8. Control grip according to claim 6 or 7, **characterized in that** one or several of the operating units (16, 18, 20, 22, 24, 26, 28, 30, 32, 34, 36) are provided with a switching function as well as a control function.

9. Control grip according to any one of claims 1-8 for the use with a control grip arrangement cooperating with an electrical or pressure means operated control encoder arrangement.

10. Control grip according to claim 9, **characterized in that** the control grip is all around pivotably placed at the control encoder arrangement.

11. Method for the production of a control grip according to any one of claims 1-10 comprising the steps of:
(a) Finishing a control grip housing without recesses for receiving the operating unit housings,
(b) Finishing a set of a plurality of operating units, which adapted to be attached to the control grip housing by means of fastening means, wherein all operating units have identical operating unit housings and identical fastening means,
(c) subsequent generating of identical recesses at the control grip at certain positions and with certain orientations.

12. Method according to claim 11, **characterized in that** the control grip housing is manufactured by injection molding.

13. Method according to claim 11 or 12, **characterized in that** the subsequently generated recesses are created by countersinking.

## Revendications

1. Poignée de commande, comprenant
(a) un boîtier de module de commande (10),
(b) un jeu de plusieurs modules de commande (16, 18, 20, 22, 24, 26, 28, 30, 32, 34, 36) qui peuvent être placés sur le boîtier de la poignée de commande (10) à l'aide de moyens de fixation (40, 42, 44),
(c) au moins deux modules de commande présentent une construction et un fonctionnement différents,
**caractérisée en ce que**
(d) tous les modules de commande (16, 18, 20, 22, 24, 26, 28, 30, 32, 34, 36) présentent des boîtiers de module de commande (38) de configuration identique et des moyens de fixation (40, 42, 44) de configuration identique destinés à assembler de façon détachable les modules de fixation (16, 18, 20, 22, 24, 26, 28, 30, 32, 34, 36) au boîtier de la poignée de commande (10).

2. Poignée de commande selon la revendication 1, **caractérisée en ce que** le boîtier de la poignée de commande (10) présente à des endroits prédéfinis des logements préfabriqués, de forme identique, destinés à loger les boîtiers de module de commande (38).

3. Poignée de commande selon la revendication 2, **caractérisée en ce que** les logements sont rectangulaires.

4. Poignée de commande selon la revendication 2 ou 3, **caractérisée par** des caches permettant de recouvrir les logements libres des modules de commande situés dans le boîtier de la poignée de commande (10).

5. Poignée de commande selon l'une quelconque des revendications 1-4, **caractérisée en ce que** les moyens de fixation comprennent des éléments de crantage (40, 42, 44) placés sur le boîtier de module de commande (38).

6. Poignée de commande selon l'une quelconque des revendications 1-5, **caractérisée en ce que** les modules de commande (16, 18, 20, 22, 24, 26, 28, 30, 32, 34, 36) présentent des fonctions de commutation et/ou de commande.

7. Poignée de commande selon la revendication 6, **caractérisée en ce que** les modules de commande (16, 18, 20, 22, 24, 26, 28, 30, 32, 34, 36) comprennent des éléments de commande se présentant par exemple sous forme de touches-pression, touches à bascule, d'interrupteurs à bascule, de touches tactiles, d'interrupteurs rotatifs, de potentiomètres et/ou de transmetteurs capacitifs.

8. Poignée de commande selon la revendication 6 ou 7, **caractérisée en ce qu'**un ou plusieurs modules de commande (16, 18, 20, 22, 24, 26, 28, 30, 32, 34, 36) présentent aussi bien une fonction de commutation qu'une fonction de commande.

9. Poignée de commande selon l'une quelconque des revendications 1-8 destinée à être utilisée avec une disposition de poignée de commande qui coopère avec une disposition d'émetteur de commande à actionnement électrique ou par fluide de pression.

10. Poignée de commande selon la revendication 9, **caractérisée en ce que** la poignée de commande est disposée sur la disposition d'émetteur de commande de façon à pouvoir osciller de tous les côtés.

11. Procédé pour la fabrication d'une poignée de commande selon l'une quelconque des revendications 1-10 présentant les étapes de procédé :
(a) réalisation d'un boîtier de poignée de commande sans logements destinés à loger les boîtiers de module de commande,
(b) réalisation d'un jeu de plusieurs modules de commande qui peuvent être placés sur le boîtier de la poignée de commande à l'aide de moyens de fixation, tous les modules de commande présentant des boîtiers de module de commande de configuration identique et des moyens de fixation de configuration identique,
(c) réalisation ultérieure de logements de configuration identique sur la poignée de commande dans une position et une orientation prédéfinies.

12. Procédé selon la revendication 11, **caractérisé en ce que** le boîtier de la poignée de commande est fabriqué par moulage par injection.

13. Procédé selon la revendication 11 ou 12, **caractérisé en ce que** les logements réalisés ultérieurement sont fabriqués par fraisage.
